# DEMANDE DE BREVET EUROPEEN

(11) **EP 0 544 558 A1**
(43) Date de publication de la demande: **02.06.1993**
(21) Numéro de dépôt: 92403075.2
(22) Date de dépôt: 16.11.1992
(51) Int. Cl.: H01R 13/629

(54) **Perfectionnements aux connecteurs électriques à levier de verrouillage**

(30) Priorité: 25.11.1991 FR 9114489
(71) Demandeur: Société anonyme dite: LABINAL, F-78190 Montigny le Bretonneux (FR)
(72) Inventeur: Ittah, Jean, F-92390 Villeneuve La Garenne (FR)
(74) Mandataire: Faber, Jean-Paul

(57) **Abrégé**

Perfectionnements aux connecteurs électriques comprenant un élément de boîtier mâle (6) et un élément de boîtier femelle (1), l'un desdits éléments de boîtier étant pourvu d'un axe sur lequel s'articule un levier (14) de verrouillage, avec des ailes (15) et présentant une came (16) destinée à coopérer avec un ergot (4) de l'autre élément de manière que le pivotement du levier dans un sens tende à engager l'élément mâle (6) dans l'élément femelle (1), tandis que le pivotement dans le sens opposé tende à écarter l'un de l'autre les deux dits éléments, caractérisés en ce que l'élément (6) sur lequel est articulé le levier (14) comporte, sur sa face tournée en regard de l'âme (17) dudit levier (14), une patte flexible (21) destinée à coopérer avec l'âme (17), ledit élément comportant des moyens de réception d'une clavette mobile (29) destinée à coopérer avec la patte flexible pour s'opposer a un fléchissement de celle-ci.

## Description

L'invention vise des perfectionnements aux connecteurs électriques à levier de verrouillage.

L'invention vise des connecteurs électriques comprenant un élément de boîtier mâle contenant une série d'organes de connexions électriques mâles ou femelles, un élément de boîtier femelle contenant une série d'organes de connexions mâles ou femelles destinés à coopérer avec les organes de connexions électriques prévus dans l'élément de boîtier mâle, l'un des éléments de boîtier comportant un axe sur lequel s'articulent les extrémités des ailes d'un étrier reliées par une âme et constituant le levier de verrouillage, lesdites ailes présentant chacune une came destinée à coopérer avec un ergot des parois correspondantes de l'autre élément de manière que le pivotement du levier dans un sens tend à engager l'élément mâle dans l'élément femelle, tandis que le pivotement dans l'autre sens tend au contraire à écarter l'un de l'autre les deux dits éléments de boîtier, des moyens de blocage étant prévus pour éviter toute ouverture intempestive du levier.

Le brevet GB 2 179 506 décrit un tel connecteur électrique, mais dans la forme de réalisation décrite, il est prévu un crochet qui bloque le levier en position de verrouillage. Une telle disposition présente l'inconvénient que si on désire ouvrir le levier, il faut avoir recours à un outil pour dégager le crochet.

L'un des buts de la présente invention est de réaliser un connecteur du type ci-dessus dans lequel les moyens de blocage du levier peuvent être manuellement dégagés pour permettre le pivotement de celui-ci dans le sens du désaccouplement des éléments de boîtier.

Les perfectionnements, selon l'invention, visent des connecteurs électriques du type comprenant un élément de boîtier isolant mâle et un élément de boîtier isolant femelle, chacun de ces éléments comportant une série d'organes de connexions électriques mâles ou femelles destinés à coopérer avec des organes de connexions électriques de l'autre élément, l'un desdits éléments de boîtier étant pourvu d'un axe sur lequel s'articulent les extrémités des ailes d'un étrier dont les autres extrémités sont reliées par une âme et constituent le levier de verrouillage, lesdites ailes présentant chacune une came destinée à coopérer avec un ergot des parois correspondantes de l'autre élément de manière que le pivotement du levier dans un sens tende à engager l'élément mâle dans l'élément femelle, tandis que le pivotement dans le sens opposé tende à écarter l'un de l'autre les deux dits éléments, des moyens de blocage étant prévus pour caler le levier dans la position dans laquelle les deux éléments de boîtier sont assemblés, lesdits perfectionnements étant caractérisés en ce que l'élément sur lequel est articulé le levier comporte, sur sa face tournée en regard de l'âme dudit levier, au moins une patte flexible attenante par l'une des extrémités à ladite face et s'étendant sensiblement parallèlement au sens de l'engagement des deux éléments l'un sur l'autre, ladite patte flexible présentant, sur sa face tournée en regard de l'âme dudit levier, une surface convexe de manière que lorsque le levier est pivoté, l'âme de celui-ci coopère avec ladite surface convexe et fasse fléchir celle-ci, ledit élément de boîtier sur lequel est articulé le levier comportant des moyens de réception et de guidage d'une clavette mobile destinée à coopérer avec la patte flexible pour s'opposer au fléchissement de celle-ci.

On réalise ainsi un moyen simple de blocage du levier dans la position de verrouillage, ce moyen pouvant aisément être dégagé si cela s'avère nécessaire.

Suivant une caractéristique constructive, l'élément sur lequel est articulé le levier comporte sur sa face tournée en regard de l'âme du levier deux pattes flexibles moulées d'une seule pièce avec ledit élément et attenante à ce dernier par une extrémité adjacente à l'extrémité dudit élément opposé à celle destinée à coopérer avec l'autre élément.

Suivant encore une caractéristique constructive, la face de l'élément sur lequel est articulé le levier et qui comporte les deux pattes flexibles présente, disposée entre lesdites pattes flexibles, au moins une glissière sur laquelle est guidée la clavette, celle-ci présentant des saillies latérales destinées à s'insérer entre ladite face et des doigts correspondants des pattes flexibles.

Enfin suivant une dernière caractéristique particulière, la face de l'élément sur lequel est articulé le levier et qui comporte les deux pattes flexibles comporte une barrette élastique pourvue d'un verrou destiné à coopérer sélectivement avec deux logements de la clavette, l'un des logements correspondant à une position d'attente de ladite clavette et l'autre à la position de verrouillage de cette dernière.

L'invention va maintenant être décrite avec plus de détails en se référant à un mode de réalisation particulier donné à titre d'exemple seulement et représenté aux dessins annexés, dans lesquels :

Figure 1 est une vue en perspective éclatée d'un connecteur électrique, selon l'invention.

Figure 2 est une vue en perspective de l'élément de boîtier mâle, le levier étant supposé incliné.

Figure 3, figure 4 et figure 5 sont des vues en élévation schématique montrant le verrouillage du levier.

Figures 6 et 7 sont des vues en coupe montrant les positions de pré-verrouillage et de verrouillage de la clavette.

Figure 8 montre schématiquement les organes de contacts électriques, un organe femelle prévu dans un canal de l'élément mâle et un organe mâle prévu dans l'élément femelle.

Le connecteur représenté aux figures comprend un élément de boîtier femelle 1 présentant une ouverture 2 à travers laquelle saillissent des languettes mâles 3 reliées à des conducteurs ou à des circuits électriques.

Sur deux côtés opposés, l'élément de boîtier femelle 1 comporte des ergots 4.

Le connecteur est complété par un élément de boîtier mâle 6 qui comporte une série de canaux 7 contenant chacun un organe de connexion femelle 8 destiné à coopérer avec un organe mâle 3 (voir figure 8).

L'élément 6 présente une jupe 10 destinée à s'insérer dans l'ouverture 2 de l'élément 1 et raccordée à un corps 11 par un épaulement 12.

Sur deux parois opposées du corps 11, il est prévu un axe 13 sur lequel s'articule un levier 14.

Le levier 14 présente deux branches 15 présentant chacune une came 16 destinée à coopérer avec un ergot 4, les branches étant reliées par une âme 17. Le levier est réalisé en métal et les bords latéraux de l'âme sont repliés vers l'intérieur.

Le corps 6 comprend, sur une face 19, deux pattes flexibles 21 qui sont moulées d'une seule pièce avec le corps et qui sont attenantes à celui-ci par l'une de leurs extrémités adjacentes au bord du corps 11 opposé à celui voisin de la jupe 10.

Les pattes flexibles 21, du côté opposé à la face 19, présentent une surface convexe 21a. Les pattes flexibles 21, sur les faces tournées en regard l'une de l'autre, comportent chacune un doigt 22.

La face 19, entre les pattes flexibles 21, présente deux glissières en forme de queue d'aronde 24 entre lesquelles s'étend une barrette élastique 25 présentant, au voisinage de son extrémité libre, un verrou 26 qui du côté des glissières présente un abrupt 26a et, du côté opposé, une rampe inclinée 26b. Sur la face 19, il est également prévu deux butées 40.

Sur les glissières 24 sont engagées des rainures 28 d'une clavette 29 présentant latéralement des saillies 30. La clavette 29 est pourvue de deux logements 31 et 32 ayant des formes correspondant au verrou 26 et qui peuvent sélectivement coopérer avec celui-ci (voir figures 6 et 7).

Aux figures 3, 4 et 5, on a représenté schématiquement le fonctionnement du système de verrouillage du connecteur.

Comme on le voit à la figure 3, les ergots 4 sont destinés à coopérer avec les cames 16. Lorsque le levier est déplacé dans le sens de la flèche f (voir figure 3 ), on commande l'engagement de la jupe 10 dans l'ouverture jusqu'à ce que les ergots s'insèrent dans les extrémités des cames 16 qui présentent un cran 16a correspondant à la position extrême.

Durant ce basculement du levier 14, la surface interne de l'âme 17 porte contre les surfaces convexes 21a des pattes flexibles 21 et les font ployer (voir fig.4).

Lorsque le levier 14 arrive en fin de course, les pattes flexibles 21 reviennent dans leur position initiale (voir fig.5). Si on pousse la clavette dans le sens de la flèche (fig. 5), le verrou 2 6 échappe le logement 31 et vient se placer dans le logement 32. Dans cette position, les saillies 30 viennent s'insérer sous les doigts 22 et les pattes flexibles 21 ne peuvent plus être pliées de sorte que le levier 14 ne peut plus être ramené dans la position déverrouillée. Le coulissement de la clavette 29 vers cette position de verrouillage est limité par les butées 40. Dans cette position, les organes de contacts électriques 3 sont insérés dans les organes 8.

Pour procéder au deverrouillage, il suffit d'appuyer sur la barrette 25 pour dégager le verrou 26 du logement 32 et de faire coulisser la clavette 29 dans le sens de la flèche (fig. 7) afin de ramener le verrou 2 6 dans le logement 31 (voir fig. 6).

Bien entendu, l'invention n'est pas limitée au mode de réalisation qui vient d'être décrit et représenté. On pourra y apporter de nombreuses modifications de détail sans sortir pour cela du cadre de l'invention.

## Revendications

1. Perfectionnements aux connecteurs électriques du type comprenant un élément de boîtier isolant mâle (6) et un élément de boîtier isolant femelle (1), chacun de ces éléments comportant une série d'organes de connexions électriques mâles ou femelles (3,8) destinés à coopérer avec des organes de connexions électriques de l'autre élément, l'un desdits éléments de boîtier (6) étant pourvu d'un axe (13) sur lequel s'articulent les extrémités des ailes (15) d'un étrier dont les autres extrémités sont reliées par une âme (17) et constituant le levier de verrouillage (14), lesdites ailes (15) présentant, chacune, une came (16) destinée à coopérer avec un ergot (4) des parois correspondantes de l'autre élément (1) de manière que le pivotement du levier (14) dans un sens tende à engager l'élément mâle (6) dans l'élément femelle (1), tandis que le pivotement dans le sens opposé tende à écarter l'un de l'autre les deux dits éléments, des moyens de blocage étant prévus pour caler le levier (14) dans la position dans laquelle les deux éléments de boîtier sont assemblés, lesdits perfectionnements étant caractérisés en ce que l'élément (6), sur lequel est articulé le levier (14), comporte sur sa face (19) tournée en regard de l'âme (17) dudit levier (14), au moins une patte flexible (21) attenante par l'une des extrémités à ladite face (19) et s'étendant sensiblement parallèlement au sens de l'engagement des deux éléments l'une sur l'autre, ladite patte flexible (21) présentant, sur sa face tournée en regard de l'âme (14) dudit levier, une surface convexe (21a) de manière que lorsque le levier (14) est pivoté, l'âme (17) de celui-ci coopère avec ladite surface convexe (21a) et fasse fléchir celle-ci, ledit élément de boîtier (6) sur lequel est articulé le levier (14) comportant des moyens de réception et de guidage d'une clavette mobile (29) destinée à coopérer avec la patte flexible (21) pour s'opposer au fléchissement de celle-ci.

2. Perfectionnements aux connecteurs électriques, selon la revendication 1, caractérisés en ce que l'élément (6) sur lequel est articulé le levier (14) comporte, sur sa face (19) tournée en regard de l'âme (17) du levier (14) deux pattes flexibles (21) moulées d'une seule pièce avec ledit élément et attenante à ce dernier par une extrémité adjacente à l'extrémité dudit élément opposée à celle destinée à coopérer avec l'autre élément (1).

3. Perfectionnements aux connecteurs électriques, selon la revendication 2, caractérisés en ce que la face (19) de l'élément (6) sur lequel est articulé le levier (14) et qui comporte les deux pattes flexibles (21) présente, disposée entre lesdites pattes flexibles, au moins une glissière (24) sur laquelle est guidée la clavette (29), celle-ci présentant des saillies latérales (30) destinées à s'insérer entre ladite face (19) et des doigts (22) correspondants des pattes flexibles (21).

4. Perfectionnements aux connecteurs électriques, selon les revendications 2 et 3, caractérisés en ce que la face de l'élément (6) sur lequel est articulé le levier (14) et qui comporte les deux pattes flexibles (21) comporte une barrette élastique (25) pourvue d'un verrou (26) destiné à coopérer sélectivement avec deux logements (31,32) de la clavette (29), l'un des logements correspondant à une position d'attente de ladite clavette et l'autre à la position de verrouillage de cette dernière.
